# EUROPÄISCHE PATENTSCHRIFT

(11) **EP 1 154 094 B1**
(45) Veröffentlichungstag und Bekanntmachung des Hinweises auf die Patenterteilung: **10.08.2011**
(21) Anmeldenummer: 00109933.2
(22) Anmeldetag: 11.05.2000
(51) Int. Cl.: E04D 1/34

(54) **Halteklammer für eine Dachpfanne**
Roof tile bracket
Crochet pour tuile de toiture

(43) Veröffentlichungstag der Anmeldung: 14.11.2001
(73) Patentinhaber: Monier Technical Centre GmbH, 61440 Oberursel (DE)
(72) Erfinder: Rösler, Norbert, 61440 Oberursel (DE)
(74) Vertreter: Schickedanz, Willi

(56) Entgegenhaltungen:
- AU-B- 521 441
- DE-C- 19 647 528
- GB-A- 539 567
- US-A- 1 517 944
- US-A- 2 828 701

## Beschreibung

Die Erfindung betrifft eine Halteklammer für eine Dachpfanne mit einem im wesentlichen U-förmigen Grundkörper und aus den Innenflächen beider Schenkel herausragenden spitzen Vorsprüngen.

Bei der Verlegung einer Dachpfanne, beispielsweise im Bereich eines Grates oder einer Kehle, ist die Dachpfanne jeweils an die baulichen Gegebenheiten des Dachs anzupassen. Die Anpassung erfolgt indem oben bzw. unten ein Abschnitt der Dachpfanne durch einen schrägen Schnitt entfernt wird. Hierbei wird oft eine der an der Unterseite der Dachpfanne angeordneten Einhängenasen mit entfernt, so daß die angepaßte Dachpfanne nicht mehr in der üblichen Weise an einer Dachlatte einhängbar ist. Der Dachdecker behilft sich dadurch, daß er die Dachpfanne durchbohrt und mit einer Schraube oder einem Draht an der Dachunterkonstruktion befestigt. Eine derartige Befestigung ist zeit- und materialaufwendig, denn häufig zerbrechen die bruchempfindlichen Dachpfannen beim Durchbohren.

Daher wurde die eingangs geschilderte Halteklammer vorgeschlagen, die auf den oberen Randabschnitt einer Dachpfanne aufgeschoben und an dieser befestigt werden kann. Es handelt sich dabei nicht um eine Sturmklammer zur Fixierung von Dachpfannen an der Dachunterkonstruktion, sondern um einen Ersatz für die fehlende Einhängenase einer schräg zurechtgeschnittenen Dachpfanne. Eine derartige Halteklammer ist aus der DE 196 47 528 C1 bekannt. Zur Befestigung der Halteklammer an Dachpfannen mit unterschiedlicher Dicke kann die lichte Weite zwischen den Schenkeln durch eine die Schenkel verbindende Verstelleinrichtung verändert werden. Als Verstelleinrichtung ist eine Schraube oder eine Niete mit Querrillen am Schaft vorgesehen, so daß der Dachdecker bei der Montage ein zusätzliches Werkzeug benötigt, um die Halteklammer an einer Dachpfanne zu befestigen. Die bekannte Halteklammer ist zur Montage von Dachpfannen im Bereich eines Grates geeignet, nicht jedoch im Bereich der Kehle eines Daches.

Der Erfindung liegt die Aufgabe zugrunde, eine sowohl für den Grat als auch die Kehle geeignete Halteklammer zur Verfügung zu stellen, die ohne zusätzliches Werkzeug sicher an Dachpfannen unterschiedlicher Dicke befestigt werden kann.

Erfindungsgemäß wird die Aufgabe dadurch gelöst, daß der Grundkörper starr und die Vorsprünge federnd ausgebildet sind. Infolge der starren Ausbildung des Grundkörpers verlaufen die Schenkel stets parallel zueinander. Je nach Dicke der Dachpfanne federn die Vorsprünge mehr oder weniger stark ein.

Das Aufschieben der Halteklammer auf eine Dachpfanne wird erleichtert, wenn die Vorsprünge schräg aus den Schenkeln herausragen und mit ihren Spitzen zur Basis des Grundkörpers weisen. Aufgrund der schrägen Anordnung der Vorsprünge verhaken sich diese an der Dachpfanne, so daß die aufgeschobene Halteklammer zugfest mit der Dachpfanne verbunden ist.

Eine einfache und kostengünstige Herstellung der Halteklammer ist möglich, wenn die Vorsprünge an den Seitenrändern der Schenkel angeordnet sind. In diesem Fall sind lediglich vom Rand ausgehende schräg zum freien Ende der Schenkel verlaufende Schnitte in das eingesetzte Flachmaterial einzubringen. In einem folgenden Arbeitsgang werden die zwischen dem Rand und dem Schnitt liegenden Flächenabschnitte schräg aus der Ebene des Flachmaterials herausgebogen, so daß diese Flächenabschnitte spitze Vorsprünge bilden.

Die Halteklammer trägt im Überdeckungsbereich zweier Dachpfannen praktisch nicht auf, wenn an dem auf der Oberseite der Dachpfanne anzuordnenden Schenkel niedrigere Vorsprünge angeordnet sind als am anderen Schenkel.

Das Aufschieben der Halteklammer auf eine Dachpfanne wird zusätzlich erleichtert, wenn die Schenkel des Grundkörpers verschieden lang sind. In diesem Fall kann die Halteklammer schräg angesetzt werden und weist somit zwischen den freien Enden der Schenkel eine größere lichte Weite auf als den tatsächlichen Abstand zwischen beiden Schenkeln.

Damit die Halteklammer auch an relativ dünnen Dachpfannen befestigt werden kann, können an dem auf der Unterseite der Dachpfanne anzuordnenden Schenkel höhere Vorsprünge angeordnet sein. Vorzugsweise sind am längeren Schenkel höhere Vorsprünge vorgesehen als am kürzeren Schenkel.

Ein sicherer Halt der Dachpfanne in der Halteklammer wird erreicht, wenn an jedem der Schenkel mindestens zwei Vorsprünge vorgesehen sind.

Am kürzeren Schenkel können mehr als zwei Vorsprünge vorgesehen sein.

Eine besonders starre Ausführung des Grundkörpers der Halteklammer ist möglich, wenn der Grundkörper zumindest eine in Längsrichtung der Schenkel verlaufende und sich über die Basis erstreckende Sicke aufweist. Dadurch wird eine Versteifung erreicht.

Um die mit der Halteklammer versehene Dachpfanne mit der Dachunterkonstruktion zu verbinden, kann der Grundkörper mit einem Befestigungsmittel verbunden sein. Als Befestigungsmittel kann beispielsweise ein Draht oder ein Band dienen. Das Befestigungsmittel kann den Grundkörper umschlingen oder mit diesem fest verbunden sein, beispielsweise durch Punktschweißung.

In der Zeichnung ist ein bevorzugtes Ausführungsbeispiel der Erfindung dargestellt, das im folgenden näher erläutert wird.

Es zeigt
- Fig. 1: eine erfindungsgemäße Halteklammer in perspektivischer Darstellung,
- Fig. 1: die Halteklammer aus Fig. 1 in der Seitenansicht,
- Fig. 3: die Halteklammer aus Fig. 1 beim Aufschieben auf eine Dachpfanne,
- Fig. 4: die auf eine dünne Dachpfanne aufgeschobene Halteklammer aus Fig. 1,
- Fig. 5: die auf eine dicke Dachpfanne aufgeschobene Halteklammer aus Fig. 1 und
- Fig. 6: die mit einem Befestigungsmittel versehene Halteklammer aus Fig. 1 in perspektivischer Darstellung.

In Fig. 1 ist in perspektivischer Darstellung und in Fig. 2 in der Seitenansicht eine erfindungsgemäße Halteklammer 10 gezeigt. Der im wesentlichen U-förmige Grundkörper 12 der aus Flachmaterial hergestellten Halteklammer 10 weist eine etwa 15 mm lange Basis 14 auf, von denen zwei Schenkel 16, 18 ausgehen, die verschieden lang sind. Für die Oberseite einer Dachpfanne ist der kürzere Schenkel 16 bestimmt, während der längere Schenkel 18 für die Unterseite einer Dachpfanne bestimmt ist. Von beiden Seitenrändern des kürzeren Schenkels 16 gehen je zwei niedrige spitze Vorsprünge 20 aus. Von beiden Seitenrändern des längeren Schenkels 18 geht je ein hoher spitzer Vorsprung 22 aus. Die Vorsprünge 20, 22 weisen eine dreieckige Fläche auf, die ausgehend von der Grundfläche der Schenkel 16 bzw. 18 schräg in Richtung zur Basis 14 hin abgebogen ist. In Längsrichtung der Schenkel 16, 18 und der Basis 14 verlaufend ist in den Grundkörper 12 eine versteifende Sicke 24 eingeprägt.

Fig. 3 zeigt schematisch in der Seitenansicht die Halteklammer aus Fig. 1 zu Beginn des Aufschiebens auf eine dicke Dachpfanne 26. Aufgrund der unterschiedlichen Länge der Schenkel 16, 18 kann die Halteklammer 10 schräg angesetzt werden, so daß das Aufschieben leicht möglich ist.

Fig. 4 zeigt schematisch in der Seitenansicht als Fortsetzung von Fig. 3 die auf die dicke Dachpfanne 26 aufgeschobene Halteklammer 10. Dabei sind die hohen Vorsprünge 22 des auf der Unterseite der Dachpfanne 26 angeordneten längeren Schenkels 22 bis fast zur Grundfläche dieses Schenkels zurückgefedert.

Zum Vergleich ist in Fig. 5 schematisch in der Seitenansicht die auf eine dünne Dachpfanne 126 aufgeschobene Halteklammer 10 dargestellt. In diesem Fall sind die hohen Vorsprünge 22 des längeren Schenkels 18 noch fast bis zu ihrer ursprünglichen Höhe ausgefedert.

Fig. 6 zeigt die mit einem Befestigungsmittel 28 versehene Halteklammer aus Fig. 1 in perspektivischer Darstellung. Das Befestigungsmittel 28, hier ein Draht, ist im Bereich der Sicke auf deren Innenseite mit dem längeren Schenkel 18 durch Punktschweißung verbunden. Das Befestigungsmittel 28 ist durch eine Öffnung 30 zur Außenseite geführt. Auf diese Weise werden Biegebeanspruchungen von der Schweißstelle ferngehalten.

## Patentansprüche

1. Halteklammer (10) für eine Dachpfanne (26, 126), mit einem im Wesentlichen U-förmigen Grundkörper (12) und aus den Innenflächen beider Schenkel (16, 18) herausragenden spitzen Vorsprüngen (20, 22),
**dadurch gekennzeichnet,**
**dass** der Grundkörper (12) starr und die Vorsprünge (20, 22) federnd ausgebildet sind.

2. Halteklammer nach Anspruch 1,
**dadurch gekennzeichnet, dass** die Vorsprünge (20, 22) schräg aus den Schenkeln (16 bzw. 18) herausragen und mit ihren Spitzen zur Basis (14) des Grundkörpers (12) weisen.

3. Halteklammer nach Anspruch 2,
**dadurch gekennzeichnet, dass** die Vorsprünge (20, 22) an den Seitenrändern der Schenkel (16 bzw. 18) angeordnet sind.

4. Halteklammer nach mindestens einem der Ansprüche 1 bis 3,
**dadurch gekennzeichnet, dass** an dem auf der Oberseite der Dachpfanne (26, 126) anzuordnenden Schenkel (16) niedrigere Vorsprünge (20) angeordnet sind als am anderen Schenkel (18).

5. Halteklammer nach mindestens einem der Ansprüche 1 bis 4,
**dadurch gekennzeichnet, dass** die Schenkel (16, 18) des Grundkörpers (12) verschieden lang sind.

6. Halteklammer nach Anspruch 5,
**dadurch gekennzeichnet, dass** am längeren Schenkel (18) höhere Vorsprünge (22) vorgesehen sind als am kürzeren Schenkel (16).

7. Halteklammer nach mindestens einem der Ansprüche 1 bis 6,**dadurch gekennzeichnet, dass** an jedem der Schenkel (16, 18) mindestens zwei Vorsprünge (20 bzw. 22) vorgesehen sind.

8. Halteklammer nach mindestens einem der Ansprüche 5 bis 7,
**dadurch gekennzeichnet, dass** am kürzeren Schenkel (16) mehr als zwei Vorsprünge (20) vorgesehen sind.

9. Halteklammer nach mindestens einem der Ansprüche 1 bis 8,
**dadurch gekennzeichnet, dass** der Grundkörper (12) zumindest eine in Längsrichtung der Schenkel (16, 18) verlaufende und sich über die Basis (14) erstreckende Sicke (24) aufweist.

10. Halteklammer nach mindestens einem der Ansprüche 1 bis 9,
**dadurch gekennzeichnet, dass** der Grundkörper (12) mit einem Befestigungsmittel (28) verbunden ist.

## Claims

1. A retaining clip (10) for a roofing tile (26, 126), having an essentially U-shaped main body (12) and pointed projections (20, 22) protruding from the inner surfaces of both branches (16, 18) thereof,
**characterised in that**
the main body (12) is rigid and the projections (20, 22) are resilient.

2. The clip as claimed in claim 1,
**characterised in that** the projections (20, 22) protrude obliquely from their respective branches (16, 18) and their tips point towards the base (14) of the main body (12).

3. The clip as claimed in claim 2,
**characterised in that** the projections (20, 22) are respectively arranged on the lateral edges of the branches (16, 18).

4. The clip as claimed in at least one of claims 1 to 3,
**characterised in that** the branch (16) that is to be arranged on the upper side of the roofing tile (26, 126) is provided with lower projections (20) than the other branch (18).

5. The clip as claimed in at least one of claims 1 to 4,
**characterised in that** the branches (16, 18) of the main body (12) have different lengths.

6. The clip as claimed in claim 5,
**characterised in that** the longer branch (18) is provided with higher projections (22) than the shorter branch (16).

7. The clip as claimed in at least one of claims 1 to 6,
**characterised in that** each of the branches (16, 18) is respectively provided with at least two projections (20, 22).

8. The clip as claimed in at least one of claims 5 to 7,
**characterised in that** the shorter branch (16) is provided with more than two projections (20).

9. The clip as claimed in at least one of claims 1 to 8,
**characterised in that** the main body (12) has at least one reinforcement bead (24) formed along the longitudinal direction of the branches (16, 18) and extending across the base (14).

10. The clip as claimed in at least one of claims 1 to 9,
**characterised in that** the main body (12) is connected to a fastening means (28).

## Revendications

1. Crochet (10) pour tuile de toiture (26, 126) avec un corps de base (12) essentiellement en forme de U et avec des parties en saillie (20, 22) pointues sortant des faces intérieures des deux branches (16, 18),
**caractérisé en ce que**
le corps de base (12) est formé de manière rigide et que les parties en saillie (20, 22) sont formées de manière élastique.

2. Crochet selon la revendication 1,
**caractérisé en ce que** les parties en saillie (20, 22) sortent respectivement de manière oblique par rapport aux branches (16, 18), et **en ce que** leurs pointes sont dirigées vers la base (14) du corps de base (12).

3. Crochet selon la revendication 2,
**caractérisé en ce que** les parties en saillie (20, 22) sont disposées respectivement sur les bords latéraux des branches (16, 18).

4. Crochet selon au moins une des revendications 1 à 3,
**caractérisé en ce que** sur la branche (16) devant être disposée sur la face supérieure de la tuile pour toiture (26, 126) sont disposées des parties en saillie (20) moins élevées que sur l'autre branche (18).

5. Crochet selon au moins une des revendications 1 à 4, **caractérisé en ce que** les branches (16, 18) du corps de base (12) sont de longueur différente.

6. Crochet selon la revendication 5,
**caractérisé en ce que** sur la branche plus longue (18) sont prévues des parties en saillie (22) plus élevées que sur la branche plus courte (16).

7. Crochet selon au moins une des revendications 1 à 6,
**caractérisé en ce que** sur chacune des branches (16, 18) sont prévues respectivement au moins deux parties en saillie (20, 22).

8. Crochet selon au moins une des revendications 5 à 7,
**caractérisé en ce que** sur la branche plus courte (16) sont prévues plus de deux parties en saillie (20).

9. Crochet selon au moins une des revendications 1 à 8,
**caractérisé en ce que** le corps de base (12) présente au moins une nervure (24) suivant le sens longitudinal des branches (16, 18) et s'étendant sur la base (14).

10. Crochet selon au moins une des revendications 1 à 9,
**caractérisé en ce que** le corps de base (12) est relié à un moyen de fixation (28).
